# EUROPÄISCHE PATENTANMELDUNG

(11) **EP 4 596 175 A1**
(43) Veröffentlichungstag der Anmeldung: **06.08.2025**
(21) Anmeldenummer: 24154970.8
(22) Anmeldetag: 31.01.2024
(51) Int. Cl.: B24B 55/05, B24B 23/02

(54) **SCHUTZELEMENT FÜR EINE ELEKTROWERKZEUGMASCHINE**

(71) Anmelder: C. & E. Fein GmbH, 73529 Schwäbisch Gmünd-Bargau (DE)
(72) Erfinder: Bek, Fabian, 73560 Böbingen (DE); Timcke, Arne, 73553 Alfdorf (DE)
(74) Vertreter: Wallinger Ricker Schlotter Tostmann

(57) **Zusammenfassung**

Die Erfindung betrifft ein Schutzelement, insbesondere einen Überzieher, für die Schutzhaube eines scheibenförmigen Werkzeugs einer Elektrowerkzeugmaschine, insbesondere eines Winkelschleifers, mit einem Schutzelementkörper, der in einer Montageposition durch Verspannen der Schutzhaube zwischen Befestigungselementen und einer Blattfeder des Schutzelementkörpers an der Schutzhaube reversibel befestigt wird. Die Erfindung betrifft auch ein Herstellungsverfahren für das Schutzelement und eine Elektrowerkzeugmaschine mit diesem Schutzelement.

## Beschreibung

Die Erfindung betrifft ein Schutzelement als zusätzliches Abdeckteil für die Schutzhaube eines scheibenförmigen Werkzeugs einer Elektrowerkzeugmaschine, insbesondere eines Winkelschleifers, wobei das Schutzelement eingerichtet ist, um mit der Schutzhaube verliersicher reversibel verbindbar zu sein und das Werkzeug zumindest teilweise abzudecken. Die Erfindung bezieht sich auch auf ein Verfahren zur Herstellung des Schutzelements und eine mit dem Schutzelement versehene Elektrowerkzeugmaschine.

Die meisten Winkelschleifer haben standardmäßig eine Schutzhaube, die das sichere Schleifen mit dem scheibenförmigen Schleifwerkzeug ermöglicht. Wenn jedoch das Werkzeug zum Trennen verwendet werden soll, indem nicht die flache Seite, sondern die Kante genutzt wird, ist es wichtig, die Schutzhaube um ein zusätzliches Element zu ergänzen, um den Benutzer zu schützen. Die Norm IEC 62841-2-3 für Winkelschleifer schreibt vor, dass sie ausreichenden Schutz sowohl beim Schleifen als auch beim Trennen bieten müssen. Daher ist es gängige Praxis, ein zusätzliches Schutzelement zur optionalen Verbindung mit der Schutzhaube bereitzustellen.

Die Schutzhaube besteht oftmals aus einem kreissegmentförmigen Abschirmelement, das über einen Verbindungsabschnitt am Gerätekopf der Elektrowerkzeugmaschine angebracht wird. Dieses Abschirmelement deckt das scheibenförmige Werkzeug teilweise in einer rückseitig axialen Richtung ab, wobei sich die axiale Richtung auf die Rotationsachse des scheibenförmigen Werkzeugs bezieht und die rückseitige Richtung, die dem Gerät zugewandte Seite der Schutzhaube ist. Neben einer flachen Schutzfläche verfügt das Abschirmelement über eine umgebende Mantelfläche, die ebenfalls dazu dient, das Werkzeug teilweise in radialer Richtung abzudecken. Durch ein zusätzliches Schutzelement kann die Elektrowerkzeugmaschine je nach Bedarf so erweitert werden, dass das Werkzeug auch teilweise in frontseitig axialer Richtung abgedeckt. Diese Erweiterung ermöglicht es, den Benutzer auch wirksam vor beschleunigten Materialpartikeln wie Funken in axialer Richtung zu schützen.

Um dem Benutzer ein einfaches Wechseln zwischen den beiden Funktionen des Trennens und Schleifens zu ermöglichen, ist es verbreitet, eine zusätzliches Schutzelement werkzeuglos am Abschirmelement anzubringen, beispielsweise durch Anklipsen. Die Norm IEC 62841-2-3 legt fest, dass für eine solche werkzeuglose Befestigung das Schutzelement eine klare Verriegelungsposition aufweisen muss und keine signifikante Verschlechterung im Zustand erfahren sollte.

Aus der DE 10 2021 126 776 A1 ist ein werkzeuglos befestigbares Abdeckelement für eine Schutzhaube bekannt, das ein als Federelement ausgebildetes Spannteil aufweist, dessen Spannung in Montageposition das Abdeckelement an der Schutzhaube hält. Das Spannteil ist mittels eines Niets mit dem Abdeckelement verbunden, die als Gegenlager dienenden Befestigungspunkte des Abdeckelements liegen an seitlichen Auslegearmen des Abdeckelements. Eine solche Anordnung ist mechanisch empfindlich und relativ aufwändig in der Herstellung.

Der vorliegenden Erfindung liegt die Aufgabe zugrunde, ein Schutzelement als zusätzliches Abdeckteil für die Schutzhaube eines scheibenförmigen Werkzeugs einer Elektrowerkzeugmaschine, insbesondere eines Winkelschleifers bereitzustellen, wobei das Schutzelement eingerichtet ist, um mit der Schutzhaube in einfacher, zuverlässiger und robuster Weise verliersicher reversibel verbindbar zu sein.

Diese Aufgabe wird insbesondere durch das Schutzelement des Anspruchs 1 gelöst. Bevorzugte Ausgestaltungen der Erfindung sind Gegenstände der abhängigen Ansprüche und werden nachfolgend beschrieben, insbesondere auch in Zusammenhang mit den in den Figuren gezeigten Ausführungsbeispielen.
Das erfindungsgemäße Schutzelement ist insbesondere als Abdeckelement ausgebildet für die Schutzhaube eines scheibenförmigen Werkzeugs einer Elektrowerkzeugmaschine, insbesondere eines Winkelschleifers, wobei das Schutzelement eingerichtet ist mit der Schutzhaube verliersicher reversibel verbindbar zu sein und das Werkzeug zumindest teilweise abzudecken. Das erfindungsgemäße Schutzelement ist insbesondere ein Überzieher für die Schutzhaube. Das erfindungsgemäße Schutzelement beinhaltet einen Schutzelementkörper, aufweisend:
ein erstes Ende,
ein zweites Ende, wobei das zweite Ende dem ersten Ende, insbesondere entlang einer Mittelachse M des Schutzelements, gegenüberliegt,
mindestens ein Befestigungselement, das am ersten Ende angebracht ist und eingerichtet ist, bei Montage des Schutzelements an der Schutzhaube mit einer Schutzhaubenkante der Schutzhaube reversibel verbindbar zu sein,
eine Aufnahmeeinrichtung zur Aufnahme einer Blattfeder, wobei die Aufnahmeeinrichtung am zweiten Ende angeordnet ist,
wobei die Blattfeder in der Aufnahmeeinrichtung angeordnet und so eingerichtet ist, dass die Blattfeder in einer Montageposition des Schutzelements an der Schutzhaube gespannt ist und die Schutzhaube zwischen der Blattfeder und dem mindestens einen Befestigungselement eingespannt ist.

Das erfindungsgemäße Schutzelement dient insbesondere zum teilweisen Abdecken eines scheibenförmigen Werkzeuges, insbesondere eines Schleif- und Trennwerkzeuges, einer Werkzeugmaschine, insbesondere eines Winkelschleifers. Die Abdeckung erfolgt insbesondere aus einer frontseitig axialen Richtung, wobei das Schutzelement insbesondere zur Nachrüstung der Werkzeugmaschine ausgebildet ist.

Der Schutzelementkörper weist vorzugsweise eine erste Wand (Vorderseite) und eine dieser ersten Wand gegenüberliegende Rückwand auf, wobei die erste Wand und die Rückwand vorzugsweise über eine im Wesentlichen parallel zu einer Werkzeugachse verlaufende Außenwand des Schutzelementkörpers verbunden sind. Die Außenwand verläuft insbesondere konzentrisch um die Werkzeugachse. Die Außenwand weist insbesondere die Aufnahmeeinrichtung für die Blattfeder auf.

Die erste Wand weist vorzugsweise im Wesentlichen die Form eines Kreisringsegments auf. Sie ist vorzugsweise im Wesentlichen planar oder nahezu senkrecht zur Werkzeugachse. Das Kreisringsegment ist vorzugsweise im Wesentlichen eine Hälfte eines Kreisrings, der im Wesentlichen senkrecht zur Werkzeugachse verläuft.

Die Rückwand weist im Wesentlichen die Form eines Kreisringsegments auf und ist nach Montage vorzugsweise nahezu senkrecht zur Werkzeugachse angeordnet. Eine Neigung der ersten Wand in einem Winkel bis zu 5° oder 10° in Bezug auf die Rückwand, insbesondere in Bezug auf eine senkrecht zur Werkzeugachse verlaufende Ebene, ist dabei insbesondere bevorzugt. Das Kreisringsegment ist vorzugsweise im Wesentlichen eine Hälfte eines Kreisrings, der im Wesentlichen senkrecht zur Werkzeugachse 50 verläuft. Die erste Wand erstreckt sich zur Erzielung einer ausreichenden Abdeckfunktion vorzugsweise weiter radial einwärts in Richtung der Werkzeugachse als die Rückwand.

Die Blattfeder ist vorzugsweise ein metallisches Bauteil, insbesondere aus Edelstahl. Es ist insbesondere ein langgestrecktes Bauteil, insbesondere stegförmig, insbesondere streifenförmig. Die Länge der Blattfeder ist insbesondere mehrfach größer als dessen Höhe. Durch diese einfache Formgebung wird eine langfristig zuverlässige Verspannung zwischen Schutzelement und Schutzhaube ermöglicht. Zudem ermöglicht diese Formgebung den platzsparenden Einbau der Blattfeder.

Die Blattfeder ist vorzugsweise in eine erste Position bringbar, in der die Blattfeder eine geringe, insbesondere keine, Spannung aufweist, in der insbesondere das Schutzelement demontiert und von der Schutzhaube beabstandet ist. Die Blattfeder ist vorzugsweise in die Montageposition bringbar, in der das Schutzelement verliersicher reversibel mit der Schutzhaube über eine Spannkraft, insbesondere in Höhe von 50 N, der Blattfeder (40) verspannt ist.

Die Aufnahmeeinrichtung ermöglicht eine einfache und zuverlässige Verbindung der Blattfeder mit dem Schutzelementkörper. Insbesondere wird aufgrund der Aufnahmevorrichtung für diese Verbindung kein separates Verbindungselement benötigt, welches die Blattfeder mit dem Schutzelementkörper verbindet. Die Blattfeder greift insbesondere in zwei Aufnahmen des Schutzelementkörpers ein. Diese Aufnahmen sind insbesondere in einer Außenwand des Schutzelementkörpers vorgesehen. Die Aufnahmen liegen sich insbesondere in Bezug auf die Mittelachse M des Schutzelementkörpers gegenüber. Die Mittelachse M verläuft insbesondere senkrecht zur Werkzeugachse.

Die Aufnahmeeinrichtung weist vorzugsweise zwei -insbesondere in Bezug auf eine Mittelachse (M) des Schutzelementkörpers - gegenüberliegende Bereiche auf, wobei jeder Bereich vorzugsweise folgende Bestandteile aufweist:
eine Spannkante, wobei die Blattfeder in der Aufnahmeeinrichtung an der Spannkante anliegt,
einen Anlageabschnitt, wobei ein Abstand A zwischen den beiden Anlageabschnitten kleiner ist als die Länge der Blattfeder,
eine Übergangskante, wobei die Übergangskante einen Übergang der Aufnahmeeinrichtung, insbesondere der Aufnahme, in einen Innenumfang des Schutzelementkörpers, insbesondere in einen Innenumfang einer Außenwand des Schutzelementkörpers umfasst.

Vorzugsweise weist der Schutzelementkörper eine erste Wand und, dieser senkrecht gegenüberliegend, eine Rückwand auf, wobei unterhalb der ersten Wand in Richtung der Rückwand ein Freiraum ,F` definiert ist, wobei der Freiraum eingerichtet ist, die Montage des Werkzeugs, insbesondere über ein Kippen, zu ermöglichen.

Vorzugsweise weist der Schutzelementkörper einen Fortsatz auf, wobei der Fortsatz eingerichtet ist, die Schutzhaube, insbesondere in einem Abstand, zu umgreifen. Der Fortsatz verläuft insbesondere von einer Innenseite des Schutzelementkörpers radial einwärts in Richtung der Werkzeugachse. Der Fortsatz verläuft insbesondere konzentrisch um die Werkzeugachse und, in Montageposition, konzentrisch zu einer Außenwand der Schutzhaube.

Vorzugsweise ist die erste Wand zur Rückwand in einem Winkel, vorzugsweise kleiner 5°, oder kleiner oder gleich 3° angeordnet.

Vorzugsweise ist das mindestens eine Befestigungselement dazu ausgebildet, eine formschlüssige und/oder kraftschlüssige Verbindung mit der Schutzhaube zu ermöglichen. Vorzugsweis ist das mindestens eine Befestigungselement hakenförmig. Vorzugsweise sind eine Anzahl N > 0 von Befestigungselementen vorgesehen, insbesondere N = 1 oder vorzugsweise N = 2. Es ist auch bevorzugt, dass N = 3, 4, 5 oder 6 ist.

Vorzugsweise ist die Blattfeder metallisch. Vorzugsweise beinhaltet sie einen austenitischen Werkstoff, insbesondere Chrom-Nickel-Stahl 1.4310, oder besteht aus diesem austenitischen Werkstoff. Dadurch wird eine hohe Zuverlässigkeit erreicht.

Vorzugsweise erfolgt die Spannung bzw. die Durchbiegung der Blattfeder in der Montageposition so, dass deren Mittelpunkt in Bezug auf die Werkzeugachse radial auswärts in Richtung einer Außenwand des Schutzelementkörpers verschoben wird.

Vorzugsweise ist ein Material oder das Material des Schutzelements ausgewählt aus der Gruppe der Thermoplaste, insbesondere Polyamide, insbesondere glasfaserverstärkte Thermoplaste.

Vorzugsweise ist der Schutzelementkörper in Integralbauweise ausgebildet, was hier auch als "monolithisch" bezeichnet wird. Insbesondere ist er ein Spritzgussteil oder ein durch ein additives Herstellungsverfahren hergestelltes Bauteil.

Vorzugsweise weist die Blattfeder eine Länge von zwischen 40 und 100 mm auf, vorzugsweise zwischen 50 und 90 mm, vorzugsweise zwischen 60 und 80 mm. Insbesondere weist die Blattfeder eine Höhe von vorzugsweise zwischen 5 und 30 mm auf, vorzugsweise zwischen 8 und 20 mm, vorzugsweise zwischen 10 und 15 mm. In einem bevorzugten Ausführungsbeispiel weist die Blattfeder Maße von LxHxT = 70 x 12,7 x 1 mm auf, also eine Dicke T=1 mm. Die Dicke kann insbesondere zwischen 0,3 mm und 3 mm liegen.

Im montierten Zustand des Schutzelements weist die in der Aufnahmeeinrichtung eingesetzte Blattfeder vorzugsweise eine Durchbiegung von zwischen 2 mm und 6 mm auf, insbesondere in einem bevorzugten Ausführungsbeispiel etwa 4.1 mm. Dabei liegt die Blattfeder an der Spannkante an. Die Durchbiegung wird insbesondere ermittelt als maximale Auslenkung der Blattfeder in Richtung entlang der Mittelachse des Schutzelementkörpers, insbesondere durch das Zentrum der Blattfeder.

Vorzugsweise weist die in der Aufnahmeeinrichtung eingesetzte Blattfeder keine Durchbiegung auf, wenn das Schutzelement nicht an der Schutzhaube montiert ist. Im nicht montierten Zustand des Schutzelements ist die Blattfeder in der Aufnahmeeinrichtung frei, ohne Spannung mit Spiel angeordnet.

Der Abstand von der Spannkante zu der Übergangskante des Schutzelements, gemessen in Richtung parallel der Mittelachse M beträgt,
- etwa 4,7 mm, bei einer Schutzhaube für eine Werkzeugscheibe mit Durchmesser = 115 mm, oder
   - etwa 3,4 mm, bei einer Schutzhaube für eine Werkzeugscheibe mit Durchmesser = 125 mm, oder
   - etwa 2 mm, bei einer Schutzhaube für eine Werkzeugscheibe mit Durchmesser = 150 mm

Besonders bevorzugt ist der Abstand von der Spannkante zu der Übergangskante, gemessen in Richtung parallel der Mittelachse M so bestimmt, dass bei montiertem Schutzelement unabhängig vom Durchmesser der Werkzeugscheibe und des Schutzelements die Durchbiegung der Blattfeder konstant ist. Dabei wird die Durchbiegung der Blattfeder so bestimmt, dass die geforderte Abzugskraft gemäß Norm erfüllt wird. Der Abstand ist abhängig vom Durchmesser der Werkzeugscheibe, des Schleifmittels und den Federeigenschaften der verwendete Blattfeder. Ausgehend von der Verwendung einer Blattfeder mit den gleichen Parametern, (Länge, Breite, Dicke Federeigenschaften) bei Schutzelementen mit verschiedenen Durchmessern ist dieser Abstand geringer je größer der Durchmesser der Werkzeugscheibe. Mit anderen Worten, bei Verwendung derselben Blattfeder erhöht sich dieser Abstand mit Verringerung des Durchmessers der Werkzeugscheibe und des Schutzelements. Werkzeugscheiben bzw. Schleifmittel sind bekannt mit den Durchmessern 100mm, 115mm, 125mm, 150mm, 180mm und 230mm. Erfindungsgemäß kann der beschriebene Abstand in Abhängigkeit der Durchmessers so bestimmt werden, dass die Durchbiegung der Blattfeder und infolgedessen die erzeugte Spannkraft konstant ist. Dieser Abstand kann unabhängig von den oben genannten Durchmesser für jeden beliebigen Durchmesser einer Werkzeugscheibe bestimmt werden.

Die Erfindung bezieht sich auch auf einen Winkelschleifer, der eine Schutzhaube und ein mit dieser Schutzhaube verbindbares erfindungsgemäßes Schutzelement aufweist.

Die Erfindung bezieht sich auch auf ein Verfahren zur Herstellung des erfindungsgemäßen Schutzelements, aufweisend die Schritte:
- Erzeugen des Schutzelementkörpers, durch ein Verfahren, beispielsweise durch Spritzgießen oder additive Fertigung;
- Einsetzen der Blattfeder in die Aufnahmeeinrichtung des Schutzelementkörpers.

Im Folgenden wird die Erfindung an mehreren in den Zeichnungen dargestellten Ausführungsbeispielen näher erläutert; es zeigen:
Figur 1a zeigt die perspektivische Ansicht eines erfindungsgemäßen Schutzelements gemäß einem Ausführungsbeispiel.
Figur 1b zeigt ein Detail des Schutzelements der Fig. 1a.
Figur 2 zeigt einen Ausschnitt einer senkrecht zu einer Werkzeugachse betrachteten Querschnittsansicht des Schutzelements der Fig. 1a.
Figur 3 zeigt ein Detail der Ansicht aus Fig. 2.
Figur 4 zeigt eine senkrecht zu einer Werkzeugachse betrachtete Querschnittsansicht des Schutzelements der Figur 1a.
Figur 5 und 6 zeigen jeweils eine senkrecht zu einer Werkzeugachse betrachtete Querschnittsansicht eines erfindungsgemäßen Schutzelements, gemäß zweier weiterer verschiedener Ausführungsbeispiele.
Fig. 4a zeigt ein Detail der Fig. 4.
Fig. 5a zeigt ein Detail der Fig. 5.
Fig. 6a zeigt ein Detail der Fig. 6.
Figur 7 zeigt eine perspektivische Seitenansicht des an einer Schutzhaube zu befestigenden Schutzelements der Fig. 1a, in einer parallel zur Werkzeugachse geschnittenen Darstellung.
Figur 8 zeigt eine perspektivische Seitenansicht des an einer Schutzhaube befestigten Schutzelements der Fig. 1a, in einer parallel zur Werkzeugachse geschnittenen Darstellung, sowie eine Schleifscheibe während des Vorgangs ihrer Montage an einer Spindel eines Winkelschleifers.
Fig. 9 zeigt eine Querschnittsansicht des Schutzelements der Fig. 8.
Fig. 10 zeigt das Schutzelement der Fig. 1a in einer Vorderansicht.

Figur 1a veranschaulicht die perspektivische Ansicht eines erfindungsgemäßen Schutzelements 100 - auch bezeichnet als Überzieher. Das Schutzelement weist einen Schutzelementkörper 18 auf. Dieser weist auf seiner Vorderseite eine - in Fig. 1a nach oben weisende - Wand 14 und eine dieser gegenüberliegende, weitere - in Fig. 1a nach unten weisende - Rückwand 16 auf, wobei die Wand 14 und die Rückwand 16 über eine im Wesentlichen parallel zur Werkzeugachse 50 verlaufende Außenwand 17 verbunden sind.

Das Schutzelement 100 ist als Abdeckelement ausgeführt, indem es die als Abdeckwand dienende Wand 14 aufweist, mit der ein scheibenförmiges Werkzeug teilweise abdeckbar ist. Das Schutzelement 100 wurde entwickelt, um sich sicher und reversibel mit einer Schutzhaube 30 zu verbinden und dabei zumindest einen Teil des scheibenförmigen Werkzeugs zu bedecken und somit einen Anwender zu schützen oder eine unerwünschte Einwirkung des Werkzeugs auf ein Werkstück zu vermeiden. Der Schutzelementkörper 18, der Teil des Schutzelements 100 ist, besitzt eine weitere spezifische Struktur: er weist einen Abschnitt mit einem ersten Ende 10 sowie einen Abschnitt mit einem dem ersten Ende gegenüberliegenden zweiten Ende 20 auf. Das erste Ende 10 ist somit das in der Figur 1a gezeigte offene Ende und das zweite Ende 20 ist das diesem gegenüberliegende geschlossene Ende des Schutzelementkörpers 18, wobei die Enden sich entlang einer radialen Richtung M gegenüberliegen, die senkrecht zur Werkzeugachse 50 verläuft.

Darüber hinaus zeigt das vorliegende Ausführungsbeispiel des Schutzelements 100 einen ersten Funktionskomplex mit zwei Befestigungselementen 11, die am ersten Ende 10 des Schutzelements 100 angebracht sind. Diese Befestigungselemente 11 wurden konzipiert, um eine reversible Verbindung mit einer Schutzhaubenkante 32 der Schutzhaube 30 einzugehen. Durch diese Ausgestaltung des Schutzelements 100 wird in Kombination mit einem zweiten Funktionskomplex eine zuverlässige Befestigung und Abdeckung des Werkzeugs durch das Schutzelement 100 und der Schutzhaube 30 gewährleistet.

Figur 1b verdeutlicht die Fixierung des erfindungsgemäßen Schutzelements 100 an einer Schutzhaube 30. Es ist der erste Funktionskomplex vergrößert dargestellt, der am ersten Ende 10 des Schutzelements 100, dementsprechend an der Schutzhaubenkante 32 positioniert ist, und mehrere Befestigungselemente 11 aufweist, von denen in Fig. 1b eines gezeigt ist. Diese Befestigungselemente 11 sind im gezeigten Ausführungsbeispiel baulich nahtlos, insbesondere monolithisch, mit dem Schutzelementkörper 18 verbunden und sind hier als Vorsprünge einer in Richtung des ersten Endes 10 weisenden Kante 13 des Schutzelementkörpers 18 ausgebildet. Die Anordnung und die Form des Befestigungselements 11 bewirkt, dass eine Innenseite der Rückwand 16 des Schutzelementkörpers 18 in berührenden Kontakt an einer Außenseite der Schutzhaube 30 anliegen kann.

Das Befestigungselement 11 dient als Widerlager. Es ist insbesondere ein Hakenelement, das hier eine in Richtung des Schutzelementkörpers 18 weisende Öffnung 12 aufweist. Ein Schutzelement 100 weist bevorzugt zwei Befestigungselemente 11 auf. Alternativ können aber auch vorzugsweise genau ein Befestigungselement 11 oder mehr als zwei Befestigungselemente 11 vorgesehen sein.

Die Befestigungselemente 11 sind in dem gezeigten Ausführungsbeispiel mit einer U- bzw. V-förmig gestalteten Öffnung 12 konzipiert. Im montierten Zustand umgreift jedes Befestigungselement 11 die Schutzhaube 30 an ihrer Schutzhaubenkante 32 und wird mithilfe eines zweiten Funktionskomplexes in Richtung der Schutzhaube 30 gespannt.

Dadurch entsteht mithilfe des ersten und zweiten Funktionskomplexes eine kraft- und formschlüssige Verbindung zwischen der Schutzhaube 30 und dem Schutzelement 100.

Die dargestellte Öffnung 12 dient dem Zweck, die mühelose und sichere Montage des Schutzelements 100 zu erleichtern, indem sie eine einfache Anbringung an der Schutzhaube 30 beziehungsweise deren Schutzhaubenkante 32 ermöglicht. Jedes einzelne Befestigungselement 11 weist in dem gezeigten Ausführungsbeispiel eine spezifische Länge von ungefähr 15 Millimetern auf -gemessen entlang der Schutzhaubenkante 32 - , wodurch eine optimale Fixierung des Schutzelements 100 gewährleistet wird. Des Weiteren wurden die Befestigungselemente 11 bewusst von der Werkzeugachse 50, gezeigt in Figur 2, entfernt platziert, um eine stabile und zuverlässige Befestigung zu gewährleisten. Das bedeutet insbesondere, dass ein Befestigungselement näher an einem Außenumfang des Schutzelements 100 positioniert ist, als an einem Zentrum des Schutzelements 100, durch das in Montageposition die Werkzeugachse 50 führt. Diese Positionierung trägt dazu bei, die strukturelle Festigkeit des Schutzelements 100 in Montageposition zu erhöhen, indem sie eine widerstandsfähige Verbindung mit der Schutzhaube 30 ermöglicht.

In der Figur 2 ist der zweite Funktionskomplex zur Befestigung des Schutzelements 100 an der Schutzhaube 30 zu erkennen, der dem ersten Ende 10 entgegengesetzten Ende, dem zweiten Ende 20 des Schutzelements 100, positioniert ist. Dieser zweite Funktionskomplex beinhaltet eine zur Aufnahme einer Blattfeder 40 eingerichtete Aufnahmeeinrichtung 21, die speziell für den Einbau und die Funktionalität der Blattfeder 40 ausgelegt ist. Die Aufnahmeeinrichtung 21 beinhaltet dabei zwei in Bezug auf eine Mittelachse M des Schutzelements 100 gegenüberliegende Spannkanten 22 und Anlageabschnitte 23, die der korrekten Montage und einem zuverlässigen Einsatz des montierten Überziehers dienen.

Der hier L-förmig ausgestaltete Anlageabschnitt 23, wobei in dem gezeigten Ausführungsbeispiel im oberen Bereich die L-Form spiegelverkehrt dargestellt ist, ist jeweils in Ausrichtung zur Werkzeugachse 50 platziert. Der Abstand A zwischen den äußersten Kanten 26 der Anlageabschnitte 23, die sich in Richtung der Mittelachse M des Überziehers senkrecht gegenüber liegen, ist kleiner als die Länge der Blattfeder 40, welche in die Aufnahmeeinrichtung 21 eingesetzt wird. Der Abstand X zwischen den inneren Kanten 27 der Anlageabschnitte 23, die sich in Richtung der Mittelachse M des Überziehers senkrecht gegenüber liegen, ist größer als die Länge der Blattfeder 40, welche in die Aufnahmeeinrichtung 21 eingesetzt wird. Diese Konfiguration gewährleistet, dass die Blattfeder 40 sicher und verlustfrei in der Aufnahmeeinrichtung 21 eingesetzt werden kann, indem sie eine zuverlässige Verriegelung und einen festen Sitz ermöglicht.

Die Blattfeder 40 ist streifenförmig, mit einer maximalen Abmessung entlang ihrer Längserstreckung. Die Abmessungen der Blattfeder 40 sind beim gezeigten Ausführungsbeispiel 70 x 12,7 x 1 mm. Die Abmessungen des Abstands A und X und die Länge der Blattfeder 40 sind so bestimmt, dass die Blattfeder 40 mit Spiel, also locker in die Aufnahmeeinrichtung 21 eingesetzt werden kann. Beim Einsetzen der Blattfeder 40 wird diese so weit gebogen, bis deren Länge geringfügig kürzer ist als der Abstand A, sodass die Blattfeder 40 in die Aufnahmeeinrichtung 21 eingesetzt werden kann. Im montierten Zustand, wenn das Schutzelement 100 an der Schutzhaube 30 befestigt ist, bilden die Spannkanten 22 Anlagepunkte für die Blattfeder 40.

Figur 3 illustriert eine Übergangskante 24 der Aufnahmeeinrichtung 21 in den Innenumfang des Schutzelements 100. Diese Darstellung verdeutlicht den Bereich, in dem die Aufnahmeeinrichtung 21 in den Innenumfang D des Schutzelements 100 übergeht. Dieser durch die Übergangskante 24 gebildete Übergangsbereich markiert den Abschnitt, in dem die strukturellen Elemente der Aufnahmeeinrichtung 21 in den Innenbereich des Schutzelements 100 übergehen, um eine kontinuierliche und fließende Verbindung zu gewährleisten, welche die Blattfeder 40 als Teil des zweiten Funktionskomplexes hält.

Figur 4 verdeutlicht die beispielhaften baulichen Komponentenabmessungen zur Erfüllung einer Abzugskraft, die hier durch eine spezifische Durchbiegung von 4,1 mm für die verwendete Blattfeder 40 aus dem Werkstoff 1.4310 realisiert wird. Der Werkstoff 1.4310 der metallischen Blattfeder 40 ist hier ein Chrom-Nickel-Stahl mit austenitischer Struktur, der aufgrund seiner guten Umformbarkeit und Härte als klassischer nichtrostender Federstahl bekannt ist.

Die vorgesehene Durchbiegung der Blattfeder 40 erfolgt in der Montageposition so, dass deren Mittelpunkt in Bezug auf die Werkzeugachse (50) radial auswärts in Richtung der Außenwand (17) des Schutzelementkörpers (18) verschoben wird. Insbesondere erfolgt die Durchbiegung so, dass die Blattfeder 40 auf der Seite, die der Werkzeugachse 50 zugewandt ist, von der Umfangsfläche der Schutzhaube 30 in Richtung der Spannkanten 22 gebogen wird. Die Positionierung der zweiten Funktionsgruppe wurde dementsprechend bestimmt, um eine spezifische Durchbiegung der Blattfeder 40 von 4,1 mm zu gewährleisten. Diese Durchbiegung ist vorgesehen, um die gewünschte Abzugskraft gemäß den vorgegebenen Anforderungen zu erreichen.

Die marktbestimmenden Schleifmitteldurchmesser betragen 115, 125 und 150 mm. Darüber hinaus sind auch andere Durchmesser von Schleifmitteln bekannt, z.B. 100mm, 180mm und 230mm. Nachdem der Innendurchmesser eines Schutzelements 100 im Wesentlichen dem Außendurchmesser einer entsprechenden Schutzhaube 30 entspricht und dieser Durchmesser bzw. Radius die Durchbiegung der Blattfeder 40 beeinflusst, wird der zweite Funktionskomplex in Abhängigkeit des entsprechenden Durchmessers angeordnet.

Wie Figur 4 und 4a zeigen, beträgt der Abstand s von der Spannkante 22 bis zur Übergangskante 24 bei einer Schutzhaube 30 für eine Werkzeugscheibe mit einem Durchmesser von 115 mm etwa s = 4,7 mm. Diese Maßangabe beschreibt den spezifischen Abstand zwischen der Spannkante 22 und dem Übergangsbereich 24, gemessen in Richtung parallel der Mittelachse M, an der Schutzhaube 30 mit einer festgelegten Länge von 115 mm.

In Bezug auf das Schutzelement 200 der Figur 5 und 5a beträgt der Abstand s zwischen der Spannkante 22 und dem Übergangsbereich 24 bei einer Schutzhaube 30' etwa s = 3,4 mm, für eine Werkzeugscheibe mit einem Durchmesser von 125 mm. Diese Angabe beschreibt den Abstand zwischen der Spannkante 22 und dem Übergangsbereich 24, gemessen in Richtung parallel der Mittelachse M, an einer Schutzhaube 30' mit einer festgelegten Länge von 125 mm.

Für das Schutzelement 300 der Figur 6 und 6a beträgt der Abstand s zwischen der Spannkante 22 und dem Übergangsbereich 24 entlang einer Schutzhaube 30" für eine Werkzeugscheibe mit einem Durchmesser von 150 mm etwa s = 2 mm. Diese Angabe beschreibt den Abstand zwischen der Spannkante 22 und dem Übergangsbereich 24, gemessen in Richtung parallel der Mittelachse M, an einer Schutzhaube 30" die für ein Schleifmittel mit einem Durchmesser von 150 mm ausgelegt ist.

Wie zu erkennen ist, wird mit zunehmendem Durchmesser der Schutzhaube die Spannkante 22 näher an die Werkzeugachse 50 hin positioniert. Diese unterschiedlichen Anordnungen zielen darauf ab, bei variierenden Durchmessern der Schutzhaube 30 die erforderliche Durchbiegung der Blattfeder 40 von 4,1 mm zu erreichen. Dadurch wird die notwendige Spannkraft erzeugt, um die geforderte Abzugskraft von 50 N gemäß der Norm (DIN EN IEC 62841-2-3 (VDE 0740-2-3):2022-07, insbesondere Anhang AA) zu gewährleisten und dies unabhängig vom Durchmesser der Schutzhaube 30 bzw. der Schleifscheibe.

Die Vorschrift bezüglich des Austauschs einer Schleifscheibe, während das Schutzelement 100 montiert ist, verlangt eine Höhe des Schutzelements 100, die größer ist als die der Schutzhaube 30.

Figur 7 präsentiert einen Schnitt durch ein Schutzelement 100, der über einer montierten Schutzhaube 30 angebracht ist. Zu erkennen ist, dass das Schutzelement 100 einen Freiraum F aufweist, welcher in dem gezeigten Ausführungsbeispiel oberhalb der Schutzhaube 30 angeordnet ist.

In Figur 8 wird deutlich, dass der als 'F' gekennzeichnete Freiraum eines montierten Schutzelements 100 verwendbar ist, um eine Schleifscheibe 30 oder ein vergleichbares Werkzeug zu montieren. Eine Schleifscheibe kann unter Nutzung des Freiraums F in einem Winkel in die Schutzhaube 30, auf die Welle einer Werkzeugmaschine eingeführt und befestigt werden. Aufgrund des Freiraums F ist dies bei montiertem Schutzelement 100 möglich.

Zur weiteren Erleichterung der Montage des Schutzelements 100 ist die als Abdeckwand 14 dienende Wand 14 des Schutzelements 100, die die Schleifscheibe in Richtung axial auswärts abdeckt, zusammen mit dem Freiraum 'F' in dem gezeigten Ausführungsbeispiel in einem Winkel von etwa 3 Grad angeordnet.

In Figur 9 ist im gezeigten Ausführungsbeispiel ein Fortsatz 15 an dem Schutzelement 100 vorhanden, der dazu dient, dem Schutzelement 100 während des Betriebs eines Winkelschleifers durch einen Formschluss stabil zu halten. Dieser Fortsatz 15 ist in Höhe der Mittellinie des Schutzelements 100 platziert und befindet sich in einem Abstand zu der Rückwand 16 des Schutzelements 100. Der Fortsatz 15 ist so bemessen, dass das Schutzelement 100 im Betrieb der Werkzeugmaschine ortsfest angeordnet ist. Des Weiteren ist der Fortsatz 15 zur Rückwand 16 ebenfalls unter einem Winkel von etwa 3 Grad angeordnet, um sicherzustellen, dass die Montage des Schutzelements 100 und einer Schleifscheibe 30 nicht durch den Fortsatz 15 beeinträchtigt wird. Die erste Wand 14, die Abdeckwand, liegt der Rückwand 16 gegenüber. Beide Wände 14 und 16 weisen gegenüber einer zur Werkzeugachse 50 exakt senkrechten Ebene eine leichte Neigung auf, wobei die Wand 14 stärker geneigt ist als die Rückwand 16. Beide Wände 14 und 16 verlaufen deshalb nur im Wesentlichen senkrecht zur Werkzeugachse 50.

Die Rückwand 16 und die zweite Wand 14 sind durch die Außenwand 17 monolithisch verbunden. Der in Umfangsrichtung um die Werkzeugachse 50 verlaufende Fortsatz 15 ist im Übergangsbereich zwischen der Wand 14 und der Außenwand 17 vorgesehen. Die Außenwand 17 verläuft parallel zur Werkzeugachse 50. Der Schutzelementkörper 18 ist insbesondere ein Spritzgussteil. Die erste Wand 16 ist so geformt, dass sie in Montageposition des Schutzelements 100 flächig an einer Außenwand der Schutzhaube 30 anliegt, wobei diese Außenwand nahezu senkrecht zur Werkzeugachse verläuft.

Fig. 10 zeigt die Rückwand 16 und die Wand 14 des Schutzelements 100, die über die Außenwand 17 verbunden sind, in einer Rückansicht. Die konzentrisch in Umfangsrichtung um die Werkzeugachse 50 verlaufende Außenwand 17 weist die Aufnahmeeinrichtung 21 für die Blattfeder 40 auf. Die Rückwand 16 weist im Wesentlichen die Form eines Kreisringsegments auf und ist hier im Wesentlichen planar oder nahezu senkrecht zur Werkzeugachse 50. Das Kreisringsegment ist hier im Wesentlichen eine Hälfte eines Kreisrings. Auch die Wand 14, die Vorderseite, weist im Wesentlichen die Form eines Kreisringsegments auf und ist hier nahezu senkrecht zur Werkzeugachse 50. Das Kreisringsegment ist hier im Wesentlichen eine Hälfte eines Kreisrings. Die Wand 14 erstreckt sich zur Erzielung einer ausreichenden Abdeckfunktion weiter radial einwärts in Richtung der Werkzeugachse 50 als die Rückwand 16. Dadurch kann ein maximal möglicher Schutz der Werkzeugscheibe erzielt werden.

### Bezugszeichenliste

| | |
|---|---|
| 100 | Schutzelement |
| 10 | erstes Ende |
| 11 | Befestigungselement |
| 12 | Öffnung |
| 13 | Kante |
| 14 | Wand |
| 15 | Fortsatz |
| 16 | Rückwand |
| 17 | Außenwand |
| 18 | Schutzelementkörper |
| | |
| 20 | zweites Ende |
| 21 | Aufnahmeeinrichtung |
| 22 | Spannkante |
| 23 | Anlageabschnitt |
| 24 | Übergangskante |
| | |
| 26 | äußere Kante |
| 27 | innere Kante |
| | |
| | |
| 30 | Schutzhaube |
| 32 | Schutzhaubenkante |
| | |
| 40 | Blattfeder |
| | |
| 50 | Werkzeugachse |
| | |
| A | Abstand |
| D | Innenumfang |
| F | Freiraum |
| M | radiale Richtung |
| X | Abstand |

## Patentansprüche

1. Schutzelement (100), insbesondere ein Überzieher, für die Schutzhaube (30) eines scheibenförmigen Werkzeugs einer Elektrowerkzeugmaschine, insbesondere eines Winkelschleifers, wobei das Schutzelement eingerichtet ist mit der Schutzhaube (30) verliersicher reversibel verbindbar zu sein und das Werkzeug zumindest teilweise abzudecken,
mit einem Schutzelementkörper (18), aufweisend:
ein erstes Ende (10),
ein zweites Ende (20), wobei das zweite Ende (20) dem ersten Ende (10) gegenüberliegt,
mindestens ein Befestigungselement (11), das am ersten Ende (10) angebracht ist und eingerichtet ist, bei Montage des Schutzelements (100) an der Schutzhaube (30) mit einer Schutzhaubenkante (32) der Schutzhaube (30) reversibel verbindbar zu sein,
eine Aufnahmeeinrichtung (21) zur Aufnahme einer Blattfeder (40), wobei die Aufnahmeeinrichtung (21) am zweiten Ende (20) angeordnet ist,
wobei die Blattfeder (40) in der Aufnahmeeinrichtung (21) angeordnet und so eingerichtet ist, dass die Blattfeder in einer Montageposition des Schutzelements (100) an der Schutzhaube (30) gespannt ist und die Schutzhaube (30) zwischen der Blattfeder (40) und dem mindestens einen Befestigungselement (11) eingespannt ist.

2. Schutzelement (100) nach Anspruch 1,
wobei die Blattfeder (40)
in eine erste Position bringbar ist, in der die Blattfeder (40) eine geringe, insbesondere keine, Spannung aufweist, in der das Schutzelement (100) demontiert und von der Schutzhaube (30) beabstandet ist, und
in die Montageposition bringbar ist, in der das Schutzelement (100) verliersicher reversibel mit der Schutzhaube (30) über eine Spannkraft, der Blattfeder (40) verspannt ist.

3. Schutzelement (100) nach einem der vorhergehenden Ansprüche,
wobei die Aufnahmeeinrichtung (21) zwei in Bezug auf eine Mittelachse (M) des Schutzelementkörpers (18) gegenüberliegende Bereiche umfasst, wobei jeder Bereich Folgendes aufweist:
eine Spannkante (22), wobei die Blattfeder (40) in der Aufnahmeeinrichtung bei montiertem Schutzelement an der Spannkante (22) anliegt,
einen Anlageabschnitt (23), wobei ein Abstand A zwischen den beiden Anlageabschnitten (23) kleiner ist als eine Länge der Blattfeder (40),
eine Übergangskante (24), wobei die Übergangskante (24) einen Übergang der Aufnahmeeinrichtung (21) in einen Innenumfang des Schutzelementkörpers (18),
insbesondere in einen Innenumfang einer Außenwand (17) des Schutzelementkörpers (18) umfasst.

4. Schutzelement (100) nach einem der vorhergehenden Ansprüche,
wobei der Schutzelementkörper (18) eine Rückwand (16) und, dieser gegenüberliegend, eine Wand (14) aufweist,
wobei unterhalb der Wand (14) in Richtung der Rückwand (16) ein Freiraum (F) definiert ist, wobei der Freiraum (F) eingerichtet ist, die Montage des Werkzeugs, insbesondere über ein Kippen, zu ermöglichen.

5. Schutzelement (100) nach einem der vorhergehenden Ansprüche,
wobei der Schutzelementkörper (18) einen Fortsatz (15) aufweist, wobei der Fortsatz (15) eingerichtet ist, die Schutzhaube (30), zu umgreifen, wodurch das montierte Schutzelement ortsfest gehalten ist.

6. Schutzelement (100) nach einem der Ansprüche 4 oder 5,
wobei die Wand (14) zur Rückwand (16) in einem Winkel, vorzugsweise 3° angeordnet ist.

7. Schutzelement (100) nach einem der vorhergehenden Ansprüche,
wobei das Befestigungselement (11) eine formschlüssige und/oder kraftschlüssige Verbindung mit der Schutzhaube ermöglicht, und insbesondere hakenförmig ausgebildet ist.

8. Schutzelement (100) nach einem der vorhergehenden Ansprüche,
wobei die Blattfeder (40) metallisch ist, und insbesondere einen austenitischen Werkstoff, insbesondere Chrom-Nickel-Stahl 1.4310 beinhaltet.

9. Schutzelement (100) nach einem der vorhergehenden Ansprüche,
wobei die Durchbiegung der Blattfeder (40) in der Montageposition so erfolgt, dass deren Mittelpunkt in Bezug auf die Werkzeugachse (50) radial auswärts in Richtung einer Außenwand (17) des Schutzelementkörpers (18) verschoben wird.

10. Schutzelement (100) nach einem der vorhergehenden Ansprüche,
wobei das Material des Schutzelements (100) ausgewählt ist aus der Gruppe der Thermoplaste, insbesondere Polyamide insbesondere glasfaserverstärkte Thermoplaste.

11. Schutzelement (100) nach einem der vorhergehenden Ansprüche,
wobei der Schutzelementkörper (18) monolithisch ausgebildet ist.

12. Schutzelement (100) nach einem der vorhergehenden Ansprüche,
wobei die Blattfeder ein langgestrecktes Teil mit einer Länge ist, die mehrfach größer als die maximale Höhe des Bauteils ist, insbesondere mit einer Länge von zwischen 40 und 100 mm, vorzugsweise von zwischen 60 mm und 80 mm.

13. Schutzelement (100) nach Anspruch 12, wobei die Blattfeder (40) eine Durchbiegung aufweist, insbesondere eine Durchbiegung von zwischen 2 mm und 6 mm, insbesondere eine Durchbiegung von 4.1 mm, aufweist, wenn das Schutzelement an einer Schutzhaube (30) montiert ist.

14. Elektrowerkzeugmaschine, insbesondere Winkelschleifer, die ein Schutzelement (100) gemäß einem der Ansprüche 1 bis 13 aufweist.

15. Verfahren zur Herstellung des Schutzelements gemäß einem der Ansprüche 1 bis 13, aufweisend die Schritte:
• Erzeugen des Schutzelementkörpers (18), insbesondere durch ein Spritzgussverfahren;
• Einsetzen der Blattfeder (40) in die Aufnahmeeinrichtung (21) des Schutzelementkörpers.
